# EUROPÄISCHE PATENTSCHRIFT

(11) **EP 0 621 447 B1**
(45) Veröffentlichungstag und Bekanntmachung des Hinweises auf die Patenterteilung: **20.05.1998**
(21) Anmeldenummer: 93810292.8
(22) Anmeldetag: 21.04.1993
(51) Int. Cl.: F22B 37/64

(54) **Dampferzeugerbrennkammer und Verfahren zum Herstellen derselben**
Steam generator combustion chamber and method of manufacturing the same
Chambre de combustion d'un générateur de vapeur et son procédé de fabrication

(43) Veröffentlichungstag der Anmeldung: 26.10.1994
(73) Patentinhaber: ASEA BROWN BOVERI AG, 5400 Baden (CH)
(72) Erfinder: Amacker, Stephan, CH-8413 Neftenbach (CH)
(74) Vertreter: Hetzer, Hans Jürgen

(56) Entgegenhaltungen:
- EP-A- 0 012 787
- EP-A- 0 187 542
- CH-A- 470 629
- DE-A- 2 621 189
- DE-A- 2 941 623
- FR-A- 2 474 145

## Beschreibung

Die Erfindung bezieht sich auf eine Dampferzeugerbrennkammer, deren vertikale Wände parallele, zur Horizontalen flach ansteigend verlaufende Rohre aufweisen, die über Stege oder Flossen gasdicht verschweisst sind, wobei über die Wandbreite verteilt mehrere vertikale, an den Rohren anliegende Tragbänder vorgesehen sind, die über Verbindungselemente mit der Rohrwand verschweisst sind. Ferner bezieht sich die Erfindung auf ein Verfahren zum Herstellen einer solchen Dampferzeugerbrennkammer.

Bei einer bekannten Brennkammer dieser Art siehe z.B. EP-A-0012787, Figur 3, oder FR-A-2474145 haben die Tragbänder flach rechteckigen Querschnitt und die Verbindungselemente die Form von gekröpften Flacheisen. Die Verbindung zwischen jedem Tragband und der Rohrwand geschah dort so, dass jeweils zwei gekröpfte Flacheisen, auf der Höhe ein und desselben Rohres einander gegenüberliegend, die Längskanten des Tragbandes übergriffen und mit dem übergreifenden Abschnitt an der Aussenfläche des Tragbandes verschweisst wurden, wogegen der jeweils andere Abschnitt des gekröpften Flacheisens mit dem Rohr verschweisst wurde. Ueber die Länge des Tragbandes wiederholte sich diese Befestigungsart in berechneten Abständen. Bei Dampferzeugern verhältnismässig kleiner Dampfleistung hat sich diese Befestigungsart bewährt, wobei die Breite des Tragbandes etwa 100 mm beträgt. Bei Dampferzeugern grösserer Leistung und dementsprechend grösserer Bauhöhe der Brennkammer muss der Querschnitt jedes Tragbandes jedoch vergrössert, d.h. in erster Linie die Breite jedes Tragbandes vergrössert werden. Dabei können sich dann Probleme ergeben, indem beim Anfahren und beim Abstellen des Dampferzeugers zu grosse Dehnungsunterschiede zwischen den Rohren einerseits und der Tragbandbreite andererseits auftreten. Diese Unterschiede können zu hohen Spannungen an den Verbindungsstellen führen und zum Bruch führen. Man ist also in der Wahl des zulässigen Temperaturgradienten beim Anfahren und beim Abstellen des Dampferzeugers sehr beschränkt.

Aus EP-A-0 012 787 ist eine Brennkammer bekannt, bei welcher zwischen zwei paarweise angeordneten Zugbändern kammartige Blechstreifen befestigt sind, die mit Stegen oder Flossen der Rohrwand verschweisst sind. Mit diesen Zugbändern gemäss EP-A-0 012 787 lässt sich die o.b. Querschnittsvergrösserung nicht erzielen, da die benachbarten Zugbänder nur an wenigen Stellen über Kammbleche miteinander verbunden sind und zwischen ihnen ein der Breite der Kammbleche entsprechender Spalt vorhanden ist.

Eine andere Lösung ist in FR-A-2 474 145 beschrieben. Diese Druckschrift zeigt ein Tragband mit U-förmigem Querschnitt, welches durch Verbindungselemente mit den Stegen der Rohrwand verschweisst ist. Hierbei sind die Verbindungselemente mit den Flanschen des Tragbandes verschweisst. Der Nachteil dieser Lösung besteht darin, dass bei einem Temperaturunterschied zwischen Rohrwand und Tragband behinderte Wärmedehnungen in Richtung der Tragbandbreite auftreten, welche die Schweissverbindungen zwischen Verbindungselement und Flansch des Tragbandes einerseits und Steg andererseits belasten. Um Überbeanspruchung dieser Schweissnähte zu vermeiden, muss der erlaubte Temperaturunterschied nach oben begrenzt werden, was gleichbedeutend ist mit der Begrenzung der Geschwindigkeit bei Lastwechseln.

Der Erfindung liegt die Aufgabe zugrunde, eine Dampferzeugerbrennkammer der eingangs genannten Art dahingehend zu verbessern, dass mit konstruktiv einfachen Mitteln der zulässige Temperaturgradient grösser als bisher gewählt werden kann.

Diese Aufgabe wird erfindungsgemäss dadurch gelöst, dass jedes Tragband einen U-förmigen Querschnitt aufweist, wobei der Steg des U-Profiles an der Rohrwand anliegt, und dass das Tragband in seiner Mitte mehrere über seine Länge verteilte Langlöcher aufweist, in denen je ein Verbindungselement in Form eines kammartig ausgeschnittenen Blechstreifens angeordnet ist, das sowohl mit dem Tragband als auch mit den ihm benachbarten Rohren und Stegen oder Flossen verschweisst ist.

Hierdurch wird es möglich, jedes Tragband in seiner Mitte mit der benachbarten Rohrwand kraftschlüssig zu verbinden, so dass es sich unter dem Einfluss der Wärmezufuhr quer zu seiner Längsrichtung unbehindert ausdehnen kann. Zugleich ist sichergestellt, dass das Anliegen der Tragbänder an den Rohren erhalten bleibt, so dass der Wärmeübergang von den Rohren auf die Tragbänder nicht unterbrochen wird. Auf diese Weise bleiben die Dehnungsunterschiede zwischen den Tragbändern einerseits und der Rohrwand andererseits beim Anfahren und Abstellen des Dampferzeugers relativ klein, was bedeutet, dass diese Betriebsvorgänge bei einem höheren Temperaturgradienten als bisher ablaufen können, ohne dass unzulässige Spannungen an den Verbindungsstellen auftreten.

Ein erfindungsgemaßes Verfahren zum Herstellen der Brennkammer ist dadurch gekennzeichnet, dass auf die Aussenseite der aus Rohren und Stegen oder aus Flossenrohren zusammengeschweissten Rohrwand mit den Langlöchern versehene Tragbänder gelegt werden, dass in jedes langloch ein mit kammartigen Ausschnitten versehener Blechstreifen gesteckt wird, der durch Heftschweissen mit der Rohrwand verbunden wird, dass dann die Tragbänder weggenommen und die Blechstreifen an der Rohrwand festgeschweisst werden, dass danach die Tragbänder ein zweites Mal auf die Rohrwand gelegt werden, wobei die Blechstreifen die Langlöcher durchdringen, und dass schliesslich unter Andrücken der Tragbänder an die Rohrwand die Schweissverbindung zwischen den Blechstreifen und den Tragbändern hergestellt wird. Bei diesem Verfahren dienen also die Tragbänder in einem Zwischenschritt als Schablone für das Positionieren der Blechstreifen an der Rohrwand.

Ein Ausführungsbeispiel der Erfindung ist in der folgenden Beschreibung anhand der Zeichnung näher erläutert. Es zeigen:
- Fig.1: in perspektivischer Darstellung schematisch vereinfacht einen Teil einer Dampferzeugerbrennkammer,
- Fig.2: eine Ansicht eines Tragbandabschnitts mit einem dahinterliegenden Rohrwandabschnitt,
- Fig.3: einen Schnitt entsprechend der Linie III - III in Fig.2 und
- Fig.4: einen Schnitt entsprechend der Linie IV - IV in Fig.2.

Gemäss Fig.1 weist ein nicht näher dargestellter Zwangdurchlaufdampferzeuger eine Brennkammer 1 auf, die einen im Grundriss rechteckigen oder quadratischen Feuerraum umgibt. Die Brennkammer 1 weist Rohre 2 auf, die zur Horizontalen leicht ansteigend verlaufen und sich schraubenlinienartig um den Feuerraum herumwinden. Die Rohre 2 bilden die Verdampferfläche des Dampferzeugers. Wie aus Fig.2 und 3 ersichtlich, sind zwischen den Rohren 2 Stege 7 angeordnet und mit den Rohren gasdicht verschweisst, so dass sich Rohrwände ergeben, die den Feuerraum gasdicht umschliessen. Am nicht dargestellten unteren Ende der Brennkammer 1 befindet sich ein Trichter, der ebenfalls aus Rohren gebildet sein kann, die dann direkt oder über Zwischensammler in die Rohre 2 der Brennkammer übergehen. Wie in der Vorderwand der Brennkammer 1 gemäss Fig.1 am oberen Ende angedeutet ist, gehen dort die Rohre 2 in zwei oder mehrere vertikal verlaufende Rohrabschnitte 2' über. An der Uebergangsstelle sind entweder in die Rohrwand eingeschweisste Verteilstücke vorhanden oder die Rohre 2 und die Rohrabschnitte 2' werden über Zwischensammler miteinander verbunden. Die vertikalen Rohrabschnitte 2' erstrecken sich von der Uebergangsstelle bis zum oberen Ende der Brennkammer, wo sie dann in Sammlern zusammengefasst sind. Auch zwischen den Rohrabschnitten 2' sind den Stegen 7 entsprechende Stege gasdicht eingeschweisst.

Auf der Aussenseite der Brennkammer 1 sind mehrere Tragbänder 3 vorgesehen, welche einen U-förmigen Querschnitt aufweisen, wobei jeweils der Steg des U-Profiles an der Rohrwand anliegt, und die Tragbänder 3 sich vertikal erstrecken und über die Breite einer Brennkammerwand gleichmässig verteilt angeordnet sind. Die Tragbänder 3 haben eine Breite von mindestens 200 mm. Sie sind in weiter unten beschriebener Weise mit den schraubenlinienartig verlaufenden Rohren 2 der Brennkammer verbunden und an ihren oberen Enden in nicht näher dargestellter, bekannter Weise an den vertikal verlaufenden Rohrabschnitten 2' befestigt, so dass sie die Last der Brennkammer 1 einschliesslich des Trichters gleichmässig auf die Rohrabschnitte 2' übertragen.

Gemäss Fig.2 sind in jedem Tragband 3 in dessen Mitte und über dessen Länge verteilt Langlöcher 4 vorgesehen, die durch Stanzen oder Fräsen eingebracht worden sind. In den Langlöchern 4 erstrecken sich Blechstreifen 5, die jeweils an ihrem den Rohren 2 zugewendeten Rand kammartig ausgeschnitten sind, und zwar so dass die Begrenzung der Ausschnitte dem Umfang des jeweils benachbarten Rohres folgt und die Ausschnitte an den Rohren anliegen. Die neben den Ausschnitten verbleibenden Abschnitte der Blechstreifen 5 liegen an den Stegen 7 der Brennkammerwand an. Mittels Schweissnähten 8 (Fig.3 und 4) sind die Blechstreifen mit den Stegen 7 und den Rohren 2 verschweisst. Die Tragbänder 3 liegen ebenfalls an den Rohren 2 an, und zwar auf der ganzen Breite des Bandes, und sind auf ihrer Aussenseite mit den Blechstreifen 5 verschweisst (Schweissnähte 9 in Fig.3 und 4). Um das Anliegen der Tragbänder 3 an den Rohren 2 nicht zu behindern, werden die Schweissnähte 8 entlang den Ausschnitten nur bis in die Nähe der Tragbänder ausgeführt. Die Langlöcher 4 sind etwas länger bemessen als die Länge der Blechstreifen 5, um das Zusammenbauen zu erleichtern.

Das Herstellen der beschriebenen Brennkammer geschieht folgendermassen: Zunächst werden aus den Rohren 2 und den dazwischenliegenden Stegen 7 auf einem Schweissautomaten Rohrwandabschnitte hergestellt, aus denen dann Rohrwände der gewünschten Abmessungen fabriziert werden. Auf die Aussenseite der so entstandenen Rohrwände werden dann die schon mit den Langlöchern 4 versehenen Tragbänder 3 gelegt. Daraufhin wird in jedes Langloch 4 ein Blechstreifen 5 gesteckt und mittels Heftnähten, die z.B. durch die etwas längeren Langlöcher hindurch an den beiden Enden des Blechstreifens erfolgen, an die Rohrwand angeschweisst. Die bis dahin als Schablone dienenden Tragbänder werden dann von der Rohrwand abgehoben, woraufhin das Festschweissen der Blechstreifen an der Rohrwand mittels der Schweissnähte 8 erfolgt. Anschliessend werden die Tragbänder 3 wieder auf die Rohrwand gelegt, wobei die Blechstreifen 5 die Langlöcher 4 durchdringen. Unter Andrücken der Tragbänder 3 an die Rohre 2 werden dann die Blechstreifen 5 mit den Tragbändern über die Schweissnähte 9 entlang den Langlöchern 4 verbunden.

Abweichend von dem beschriebenen Ausführungsbeispiel können die Langlöcher 4 und die Blechstreifen 5 auch etwas länger bemessen sein, so dass der Blechstreifen drei oder vier einander benachbarte Rohre erfasst.

Anstatt die Rohrwände aus Rohr-Steg-Rohr-Verbindungen aufzubauen, können die Rohrwände auch aus gasdicht verschweissten Flossenrohren bestehen.

## Patentansprüche

1. Dampferzeugerbrennkammer (1), deren vertikale Wände parallele, zur Horizontalen flach ansteigend verlaufende Rohre (2) aufweisen, die über Stege oder Flossen (7) gasdicht verschweisst sind, wobei über die Wandbreite verteilt mehrere vertikale, an den Rohren (2) anliegende Tragbänder (3) vorgesehen sind, die über Verbindungselemente mit der Rohrwand verschweisst sind, dadurch gekennzeichnet, dass jedes Tragband (3) einen U-förmigen Querschnitt aufweist, wobei der Steg des U-Profiles an der Rohrwand anliegt, und dass das Tragband (3) in seiner Mitte mehrere über seine Länge verteilte Langlöcher (4) aufweist, in denen je ein Verbindungselement in Form eines kammartig ausgeschnittenen Blechstreifens (5) angeordnet ist, das sowohl mit dem Tragband (3) als auch mit den ihm benachbarten Rohren und Stegen oder Flossen (7) verschweisst ist.

2. Brennkammer nach Anspruch 1, dadurch gekennzeichnet, dass jedes Langloch (4) etwas länger bemessen ist als die Länge des zugehörigen Blechstreifens (5).

3. Verfahren zum Herstellen einer Dampferzeugerbrennkammer (1), deren vertikale Wände parallele, zur Horizontalen flach ansteigend verlaufende Rohre (2) aufweisen, die über Stege oder Flossen (7) gasdicht verschweisst sind, wobei über die Wandbreite verteilt mehrere vertikale, an den Rohren (2) anliegende Tragbänder (3) vorgesehen sind, die über Verbindungselemente mit der Rohrwand verschweisst sind, und jedes Tragband (3) einen U-förmigen Querschnitt aufweist, wobei der Steg des U-Profiles an der Rohrwand anliegt und jedes Tragband (3) in seiner Mitte mehrere über seine Länge verteilte Langlöcher (4) aufweist, in denen je ein Verbindungselement in Form eines kammartig ausgeschnittenen Blechstreifens (5) angeordnet ist, das sowohl mit dem Tragband (3) als auch mit den ihm benachbarten Rohren (2) und Stegen oder Flossen (7) verschweisst ist, wobei auf die Aussenseite der aus Rohren (2) und Stegen (7) oder aus Flossenrohren zusammengeschweissten Rohrwand mit den Langlöchern (4) versehene Tragbänder (3) gelegt werden, und wobei in jedes Langloch (4) ein mit kammartigen Ausschnitten versehener Blechstreifen (5) gesteckt wird, der durch Heftschweissen mit der Rohrwand verbunden wird, wobei dann die Tragbänder (3) weggenommen und die Blechstreifen (5) an der Rohrwand festgeschweisst werden, wobei danach die Tragbänder (3) ein zweites Mal auf die Rohrwand gelegt werden, wobei die Blechstreifen (5) die Langlöcher (4) durchdringen, und wobei schliesslich unter Andrücken der Tragbänder (3) an die Rohrwand die Schweissverbindung zwischen den Blechstreifen (5) und den Tragbändern (4) hergestellt wird.

## Claims

1. Steam generator combustion chamber (1), the vertical walls of which have parallel tubes (2) which run at a low ascending gradient relative to the horizontal and which are welded to one another in a gas-tight manner via webs or fins (7), there being provided, distributed over the wall width, a plurality of vertical supporting bands (3) which rest against the tubes (2) and which are welded to the tube wall via connecting elements, characterized in that each supporting band (3) has a U-shaped cross-section, the web of the U-profile resting against the tube wall, and in that the supporting band (3) has in the middle of it a plurality of long holes (4) which are distributed over its length and in each of which is arranged a connecting element in the form of a sheet-metal strip (5) which is cut out in a comb-like manner and which is welded both to the supporting band (3) and to the tubes and webs or fins (7) adjacent thereto.

2. Combustion chamber according to Claim 1, characterized in that each long hole (4) is dimensioned so as to be somewhat longer than the length of the associated sheet-metal strip (5).

3. Method for the production of a steam generator combustion chamber (1), the vertical walls of which have parallel tubes (2) which run at a low ascending gradient relative to the horizontal and which are welded to one another in a gas-tight manner via webs or fins (7), there being provided, distributed over the wall width, a plurality of vertical supporting bands (3) which rest against the tubes (2) and which are welded to the tube wall via connecting elements, and each supporting band (3) having a U-shaped cross-section, the web of the U-profile resting against the tube wall and each supporting band (3) having in the middle of it a plurality of long holes (4) which are distributed over its length and in each of which is arranged a connecting element in the form of a sheet-metal strip (5) which is cut out in a comb-like manner and which is welded both to the supporting band (3) and to the tubes (2) and webs or fins (7) adjacent thereto, supporting bands (3) provided with long holes (4) being placed onto the outside of the tube wall welded together from tubes (2) and webs (7) or from finned tubes, and each long hole (4) having inserted into it a sheet-metal strip (5) which is provided with comb-like cutouts and which is connected to the tube wall by tack welding, the supporting bands (3) then being removed and the sheet-metal strips (5) being firmly welded to the tube wall, the supporting bands (3) thereafter being placed onto the tube wall a second time, the sheet-metal strips (5) passing through the long holes (4), and, finally, the welded connection between the sheet-metal strips (5) and the supporting bands (3) being made by pressing the supporting bands (3) onto the tube wall.

## Revendications

1. Chambre de combustion (1) d'un générateur de vapeur, dont les parois verticales présentent des tubes parallèles (2) à orientation faiblement ascendante par rapport à l'horizontale, qui sont soudés de façon étanche aux gaz par des ailettes ou des stabilisateurs (7), dans laquelle il est prévu plusieurs bandes de soutien verticales (3) appliquées aux tubes (2) et réparties sur la largeur de la paroi, qui sont soudées à la paroi tubulaire par des éléments de liaison, caractérisée en ce que chaque bande de soutien (3) présente une section transversale en forme de U, dans laquelle l'âme du profilé en U est appliquée à la paroi tubulaire, et en ce que la bande de soutien (3) présente en son milieu plusieurs trous allongés (4) répartis sur sa longueur, dans chacun desquels est disposé un élément de liaison sous la forme d'un ruban de tôle (5) découpé en peigne, qui est soudé aussi bien à la bande de soutien (3) qu'aux tubes et aux ailettes ou aux stabilisateurs (7) voisins de celle-ci.

2. Chambre de combustion suivant la revendication 1, caractérisée en ce que la longueur de chaque trou allongé (4) est un peu plus grande que la longueur du ruban de tôle (5) associé.

3. Procédé pour la fabrication d'une chambre de combustion (1) d'un générateur de vapeur, dont les parois verticales présentent des tubes parallèles (2) à orientation faiblement ascendante par rapport à l'horizontale, qui sont soudés de façon étanche aux gaz par des ailettes ou des stabilisateurs (7), dans laquelle il est prévu plusieurs bandes de soutien verticales (3) appliquées aux tubes (2) et réparties sur la largeur de la paroi, qui sont soudées à la paroi tubulaire par des éléments de liaison, et chaque bande de soutien (3) présente une section transversale en forme de U, dans laquelle l'âme du profilé en U est appliquée à la paroi tubulaire, et chaque bande de soutien (3) présente en son milieu plusieurs trous allongés (4) répartis sur sa longueur, dans chacun desquels est disposé un élément de liaison sous la forme d'un ruban de tôle (5) découpé en peigne, qui est soudé aussi bien à la bande de soutien (3) qu'aux tubes (2) et aux ailettes ou aux stabilisateurs (7) voisins de celle-ci, dans laquelle des bandes de soutien (3) pourvues des trous allongés (4) sont placées sur la face extérieure de la paroi tubulaire composée par soudage de tubes (2) et d'ailettes (7) ou de tubes stabilisateurs, et dans laquelle un ruban de tôle (5), qui est assemblé à la paroi tubulaire par soudage de pointage, pourvu de découpes en peigne est introduit dans chaque trou allongé (4), dans laquelle les bandes de soutien (3) sont ensuite enlevées et les rubans de tôle (5) sont fixés par soudage à la paroi tubulaire, dans laquelle ensuite les bandes de soutien (3) sont placées une deuxième fois sur la paroi tubulaire, dans laquelle les rubans de tôle (5) traversent les trous allongés (4), et dans laquelle enfin l'assemblage soudé entre les rubans de tôle (5) et les bandes de soutien (3) est réalisé avec pression des bandes de soutien (3) contre la paroi tubulaire.
